# EUROPÄISCHE PATENTSCHRIFT

(11) **EP 0 006 993 B1**
(45) Veröffentlichungstag und Bekanntmachung des Hinweises auf die Patenterteilung: **06.01.1982**
(21) Anmeldenummer: 79101675.1
(22) Anmeldetag: 31.05.1979
(51) Int. Cl.: B65D 6/00, B65D 77/22, B65D 1/26

(54) **Verfahren zum Verbinden von aus Kunststoff-Folie geformten Behälterteilen sowie Behälter oder dessen Teile**
Method of connecting parts of a container formed from a plastics foil; a container or parts of a container
Procédé pour assembler des parties de récipient formées à partir d'une feuille en matière plastique; récipients ou parties de récipient

(30) Priorität: 13.06.1978 DE 2825837
(43) Veröffentlichungstag der Anmeldung: 23.01.1980
(73) Patentinhaber: Veitinger, Roland, D-7310 Plochingen (DE)
(72) Erfinder: Veitinger, Roland, D-7310 Plochingen (DE)
(74) Vertreter: Patentanwälte Ruff, Beier, Schöndorf und Mütschele

## Beschreibung

Die Erfindung betrifft ein Verfahren zum Verbinden von aus Kunststoffolie geformten Behälterteilen mittels im Randbereich angeformter, ineinandersteckbarer, druckknopfartig zusammenwirkender Verbindungsteile, sowie Behälter, die zur Ausführung des Verfahrens dienen bzw. nach dem Verfahren verbunden sind.

Aus der US-A-3 786 982 ist ein aus zwei Hälften bestehender Behälter bekanntgeworden, der aus thermoplastischem Kunststoff geformt ist und dessen beide Hä^{!}ften durch ein Filmscharnier miteinander verbunden sind. In den äußeren Randbereichen ist eine druckknopfartige Verbindung angeformt, die aus einem in eine Ausnehmung eingreifenden Zapfen besteht, die so bemessen sind, daß sie nach dem Zusammenstecken durch Reibung aneinanderhalten. Eine derartige Verbindung erbringt nur bei aus relativ dickwandigem Material bestehenden Behältern eine ausreichende Haltekraft.

Aus den US-A-3 356 277, 3 421 682, 3 661 317 und 3655110 sind Transportbehälter für Eier bekanntgeworden, deren aus relativ dünner Kunststoffolie tiefgezogene Behälterteile ebenfalls durch druckknopfartige Verbindungen miteinander verbunden werden. Dabei sind an den Verbindungsteilen Verrippungen vorgesehen, die die Haltekraft erhöhen sollen. Bei derartigen Behältern ist es allerdings schwierig, eine ausreichende Haltekraft der Druckknopf-Verbindungen zu erzeugen, weil das dünne Material keine ausreichenden Haltekräfte erlaubt, wenn die Bemessung so ist, daß sich die druckknopfartigen Verbindungen auch ohne weiteres ineinander einstecken lassen. Aus diesem Grunde sind diese Behälter auch nur für relativ leichte Gegenstände, wie Eier, zu verwenden.

Wenn jedoch derartige Behälter als Klarsichtverpackungen für andere Lebensmittel, z. B. Safttüten-Gebinde oder andere schwere Gegenstände verwendet werden sollen, so ist es nicht gewährleistet, daß die Verbindungsteile die beiden Behälterhälften so fest miteinander verbinden, daß ein unbeabsichtigtes Öffnen des Behälters, beispielsweise beim Abstellen, ausgeschlossen werden kann. Aus diesem Grunde ist es bereits vorgeschlagen worden, die beiden Behälterteile zusätzlich miteinander zu verschweißen oder zu verkleben, wodurch jedoch das Öffnen des Behälters erschwert wird. Außerdem können durch die unregelmäßigen Ränder nach dem Öffnen Verletzungen entstehen.

Aus der US-A-3 800 998 ist ein Behälter der vorher beschriebenen Art bekanntgeworden, der in seinem Randbereich Griffausnehmungen besitzt, an denen er getragen werden kann. Im Bereich der einen Behälterhälfte ist dabei eine Lasche angeformt, die in einen Schlitz an der anderen Behälterhälfte eingreift, um die beiden Behälterhälften miteinander zu verbinden. Diese Lasche kann auch selbst eine Griffausnehmung enthalten, damit der Benutzter die beiden Hälften beim Tragen zusammenhält.

Bei dieser Ausführung ist jedoch insbesondere die Unterseite der Hand des Trägers ungeschützt und wird leicht an den scharfen hochragenden Kanten an der Unterseite der Griffausnehmung verletzt.

Der Erfindung liegt die Aufgabe zugrunde, ein Verfahren zur Verbindung von Behälterteilen zu schaffen, das es ermöglicht, diese Verbindung trotz geringer Kräfte beim Ineinanderstecken mit großer Haltekraft zu versehen, jedoch die Verbindung jederzeit und ohne großen Aufwand wieder lösbar zu erhalten und Verletzungsgefahren zu verringern.

Diese Aufgabe wird erfindungsgemäß dadurch gelöst, daß die Verbindungsteile nach dem Ineinanderstecken durch axialen Druck im Sinne der Aufweitung des inneren Verbindungsteils bleibend verformt werden. Die beiden zusammenwirkenden Verbindungsteile brauchen also nach ihrem Ineinanderstecken noch keine wesentlichen Haltekräfte aufzubringen und können daher entweder ganz kräftefrei oder mit nur schwächerer Druckknopfwirkung ausgebildet sein. Durch die Aufbringung des axialen Druckes auf die Böden der beiden ineinandergesteckten Verbindungsteile tritt eine Verformung ein, die auf jeden Fall das innere, meist aber auch das äußere Verbindungsteil aufweitet und somit eine Haltekraft erzielt oder diese wesentlich erhöht. Die Böden oder Kopfteile der vorzugsweise napfartigen Verbindungsteile werden dabei mehr oder weniger flach gedrückt und die Verformung ist bleibend, d. h. die Böden bleiben in ihrem verformten Zustand, solange die Verbindung besteht. Nach einem Lösen der Verbindung, was wegen der elastischen Eigenschaften des Kunststoffes möglich ist, kann die Verformung selbsttätig oder von Hand zurückgestellt werden, so daß die Verbindung bei einem erneuten Verschließen des Behälters wieder hergestellt werden kann.

Zur Ausführung des Verfahrens dienen vorzugsweise Behälterteile, deren innere Verbindungsteile zu ihrer Verformbarkeit im Bereich ihrer Einsteckenden Dehnungsabschnitte wie Sicken, Wellen oder Wandstärkeunterschiede aufweisen. Dadurch können sich die inneren Verbinduntsteile bei iher Verformung gut nach außen aufweiten.

Diese Dehnungsabschnitte sind vorzugsweise nach innen gerichtete, in der Achsebene der inneren Verbindungsteile verlaufende Sicken.

Die einander zugeordneten Wandungen der Verbindungsteile sind vor dem Zusammendrükken vorzugsweise rotationssymmetrisch ausgebildet und vorteilhaft vor dem Zusammendrükken vom Behälterteil-Rand ausgehend zunächst zylindrisch und daran anschließend mit einem sich verjüngenden, gewölbten, kegelförmig oder kegelstumpfförmig ausgebildeten Boden ausgebildet. Diese Form stellt eine kräftige und gleichmäßige Ausdehnung der inneren Verbindungsteile sicher und ermöglicht es auch den äußeren Verbindungsteilen, sich entsprechend aufzuweiten, um eine nahezu formschlüssige Verbindung herzustellen.

Die Böden der Verbindungsteile, die nach dem Verfahren verbunden sind, sind vorzugsweise auf den Teil der Kunststoffolie, aus dem sie hervorragen, zu eingedrückt. Sie sind dabei meist leicht nach innen gewölbt und liegen etwa zueinander parallel, so daß sie sich selbst in der gespreizten Stellung halten.

Vorzugsweise kann bei einem Behälter mit zwei Behälterteilen, die gelenkartig miteinander verbunden sind und in ihren den gelenkartigen Verbindungen gegenüberliegenden Randbereichen Griffausschnitte aufweisen, der eine Behälterteil eine durch die Bildung des Griffausschnittes entstandene, am unteren Rand des Griffausschnittes angelenkte Lasche aufweisen, die über die Unterkante des Griffausschnittes des anderen Behälterteils zum Schutz der Hand umgebogen ist. Dadurch wird bei miteinander verbundem Behälter verhindert, daß die meist scharfen Kanten der Kunststoffolie im Bereich des Griffausschnittes die besonders empfindliche Hand-Oberseite verletzen. Der Griffausschnitt kann daher auch kleiner ausgebildet sein, wodurch Material im Randbereich gespart wird.

Für die Behälterteile nach den Ansprüchen 2 bis 6 wird Schutz nur beansprucht, soweit sie zur Durchführung des Verfahrens nach Anspruch 1 dienen sollen bzw. nach diesem verbunden sind.

Ein Ausführungsbeispiel eines nach dem Verfahren zu verbindenden bzw. verbundenen Behälters ist in der Zeichnung dargestellt und dient im folgenden zur Erläuterung der Erfindung. In der Zeichnung zeigen jeweils schematisch:
Fig. 1 eine Seitenansicht eines nach dem Verfahren verbundenen Behälters,
Fig. 2 den in Fig. 1 dargestellten Behälter vor der Verbindung,
Fig. 3 ein inneres und ein diesem zugeordnetes äußeres Verbindungsteil vor ihrerVerbindung,
Fig. 4 die in Fig. 3 dargestellten Verbindungsteile nach ihrerVerbindung und
Fig. 5 einen Ausschnitt aus dem oberen, einen Griffausschnitt aufweisenden Behälter-Rand.

Der erfindungsgemäße Behälter 1 besteht in der dargestellten Ausführungsform aus zwei im wesentlichen gleich ausgebildeten, gelenkartig miteinander verbundenen Behälterteilen 2, 3, die im zusammengeklappten Zustand einen kofferartig ausgebildeten, im wesentlichen quaderförmigen Behälter ergeben (vgl. Fig. 1 und 2). Hergestellt wurden die beiden einstückig ausgebildeten Behälterteile 2, 3 aus einer planen, dünnen und relativ starren Kunststoff-KlarsichtFolie im Tiefziehverfahren. Die beiden Behälterteile 2, 3 stellen für sich betrachtet jeweils eine Schale dar, deren Seitenwände senkrecht zueinander und zum Schalenboden verlaufen, wobei diese Seitenwände - in der Zeichnung nicht dargestellte - Versteifungsrippen oder eine ihrer Versteifung dienenden Profilierung aufweisen können. Die eine Seitenwand 4 des einen Behälterteiles 2 ist gelenkig mit einer Seitenwand 5 des anderen Behälterteils 3 verbunden. Die übrigen Seitenwände der beiden Behälterteile weisen jeweils rechtwinklig nach außen gebogene Ränder 6 bis 11 auf, die, wenn die beiden Behälterteile 2, 3 gegeneinandergeklappt sind, plan aneinander anliegen. Die der gelenkigen Verbindung der beiden Behälterteile 2, 3 gegenüberliegenden Behälterteil-Ränder 7, 10 sind jeweils breiter ausgeführt als die der gelenkigen Verbindung benachbarter Ränder 6, 8 bzw. 9, 11 und weisen jeweils mehrere, in der dargestellten Ausführungsform vier Paare von Verbindungsteilen 12, 13 auf, die bei der Herstellung der Behälterteile oder danach aus ihnen im Tiefziehverfahren ausgeformt wurden. Die Wandungen dieser Verbindungsteile sind bei der dargestellten Ausführungsform im wesentlicher, rotationssymmetrisch ausgebildet, wobei sie, ausgehend vom Behälterteil-Rand 7 bzw. 10 zunächst zylindrisch und daran anschließend kegelstumpfförmig ausgebildet sind. Die Verbindungsteile 12 des einen Behälterteiles 3 sind dabei so bemessen, daß sie in die Verbindungsteile 13 des anderen Behälterteiles 2 eindrückbar sind. Neben vorerwähnten Verbindungsteilen 12, 13 weisen die der gelenkigen Verbindung der Behälterteile 2, 3 gegenüberliegenden Ränder 7, 10 jeweils noch einen Griffausschnitt 14, 15 auf. In den Griffausschnitt 15 des Randes lJ ragen seitliche Lappen 16, 17, die von einer von unten in den Griffausschnitt 14 des Randes 7 ragenden Lasche 20 untergreifbar sind, wenn die beiden Behälterteile 2, 3 gegeneinandergeklappt sind.

Die inneren Verbindungsteile 12 weisen (vgl. Fig.3 und 4) in ihrem kegelstumpfförmig ausgebildeten Kopfbereich nach innen gerichtete Sicken 18 auf, die eine Fortsetzung von in ihrem zylindrischen Mantel vorgesehenen, ebenfalls nach innen gerichteten Sicken 19 bilden.

Nachdem der eine und/oder der andere der beiden Behälterteile mit zu transportierendem Gut gefüllt ist, sind die beiden Behälterteile gegeneinanderzuklappen, wobei darauf zu achten ist, daß die inneren Verbindungsteile 12, die bei der dargestellten Ausführungsform nur an einem Behälterteil vorgesehen sind, aber auch an beiden Behälterteilen vorgesehen sein können, auf die äußeren Verbindungsteile des anderen Behälterteils ausgerichtet sind. Danach lassen sich die einander zugeordneten Verbindungsteile ohne größeren Kraftaufwand ineinanderschieben und - durch leichten zusätzlichen axialen Druck auf die beim Ausführungsbeispiel kegelstumpfartigen Kopfbereiche 21 - gegeneinander verriegelri, wobei jeweils die inneren Verbindungsteile im Bereich des Überganges zwischen kreiszylindrischem Mantel und Kopfbereich im Sinne einer Aufweitung verformt werden. Diese Aufweitung wird durch die vorerwähnten Sicken 18 und 19 erleichtert. Die durch die Sicken gebildeten Dehnungsverformungen können auch in anderer Weise ausgebildet sein, beispielsweise durch eine wellenartige Gestalt des Mantels oder durch die Erzeugung von Wandstärkeunterschieden im Mantel.

Besonders vorteilhaft ist auch die Kegelstumpfform des Kopfteils 21, weil sich, wie aus Fig. 4 zu ersehen ist, beim Eindrücken eine innere stabile Lage bildet, die jedoch eine Aufweitung im kopfnahen Randbereich des zylindrischen Teils hervorruft. Dies wird u. a. dadurch erreicht, daß die Übergänge zwischen dem kegeligen Teil und dem oberen flachen Teil ein völliges Nachinnenschnappen des Kopfteils verhindern. Auch die Weiterführung der Sicken im Bereich des Kopfteils und insbesondere im Bereich des kegelstumpfförmigen Teils trägt dazu bei, eine Aufweitung des Mantelteils zu erreichen, bei dem die obere, dem Kopfteil nahe Grundfläche größer ist als die Basisfläche, mit der das Verbindungsteil am Rand angeformt ist.

Als besonders vorteilhaft hat sich erwiesen, die inneren Verbindungsteile 12 positiv (mit einem Stempel) und die äußeren Verbindungsteile 13 negativ (in eine negative Form hinein) zu formen. Dadurch wird die Wandstärke des inneren Verbindungsteiles 12 im Deckelbereich stärker als beim äußeren Verbindungsteil 13, so daß sich beim inneren Verbindungsteil 12 eine besonders kräftige Spreizungskraft im oberen Randbereich ergibt. Die dünne Ausbildung der äußeren Verbindungsteile 13 hat zur Folge, daß diese auch ohne seitliche Sicken durch Eindrükken verformbar sind.

Bei der Verbindung nach der Erfindung ist hauptsächlich die Spreizung des inneren Verbindungsteiles 12 wesentlich, während der Deckelbereich des äußeren Verbindungsteiles 13 auch deswegen mit eingedrückt werden muß, damit das Eindrücken des inneren Verbindungsteiles 12 überhaupt möglich ist.

## Patentansprüche

1. Verfahren zum Verbinden von aus Kunststofffolie geformten Behälterteilen (2, 3) mittels im Randbereich angeformter, ineinandersteckbarer, druckknopfartig zusammenwirkender Verbindungsteile (12, 13), dadurch gekennzeichnet, daß die Verbindungsteile (12, 13) nach dem Ineinanderstecken durch axialen Druck im Sinne der Aufweitung des inneren Verbindungsteiles (12) bleibend verformt werden.

2. Behälterteile zur Ausführung des Verfahrens nach Anspruch 1, dadurch gekennzeichnet, daß die inneren Verbindungsteile (12) zu deren Verformbarkeit im Bereich ihrer Einsteckenden Dehnungsabschnitte wie Sicken (18, 19), Wellen oder Wandstärkenunterschiede aufweisen.

3. Behälterteile nach Anspruch 2, dadurch gekennzeichnet, daß die Dehnungsabschnitte als nach innen gerichtete, in der Achsebene der inneren Verbindungsteile (12) verlaufende Sikken (18, 19) ausgebildet sind.

4. Behälterteile zur Ausführung des Verfahrens nach Anspruch 1, dadurch gekennzeichnet, daß die einander zugeordneten Wandungen der Verbindungsteile (12, 13) vor dem Zusammendrücken rotationssymmetrisch ausgebildet sind.

5. Behälterteile zur Ausführung des Verfahrens nach Anspruch 1, dadurch gekennzeichnet, daß die einander zugeordneten Wandungen der Verbindungsteile (12, 13) vor dem Zusammendrücken vom Behälterteil-Rand (7, 10) ausgehend zunächst zylindrisch und daran anschließend mit einem sich verjüngenden, gewölbten, kegelförmig oder kegelstumpfförmig ausgebildeten Boden (21) ausgebildet sind.

6. Behälterteile mit Verbindungsteilen, die nach dem Verfahren nach Anspruch 1 verbunden sind, dadurch gekennzeichnet, daß die Böden (21) der Verbindungsteile (12, 13) auf den Teil der Kunststoffolie, aus dem sie hervorragen, zu eingedrückt sind.

7. Behälter mit zwei Behälterteilen (2, 3), die gelenkartig miteinander verbunden sind und in ihren den gelenkartigen Verbindungen gegenüberliegenden Randbereichen (7, 10) Griffausschnitte (14,15) aufweisen und die entsprechend dem Verfahren nach Anspruch 1 über druckknopfartige Verbindungen miteinander verbunden sind, dadurch gekennzeichnet, daß der eine Behälterteil (2) eine durch die Bildung des Griffausschnittes (14) entstandene, am unteren Rand des Griffausschnittes (14) angelenkte Lasche (20) aufweist, die über die Unterkante des Griffausschnittes (15) des anderen Behälterteils (3) zum Schutz der Hand umgebogen ist.

## Claims

1. Process for connecting container portions (2, 3) made from plastic foil by means of connecting parts (12, 13) formed in the marginal areas and which can be pressed into one another and cooperate in press fastener-like manner, characterized in that after inserting into one another the connecting parts (12, 13) are permanently deformed by axial pressure so as to expand the inner connecting part (12).

2. Container portions for performing the process of claim 1, characterized in that hte inner connecting parts (12) have expansion portions such as reinforcing seams (18, 19) corrugations or wall thickness differences in the vicinity of theier insertion ends to permit deformation thereof.

3. Container portions according to claim 2, characterized in that the expansion portions are constructed as inwardly directed reinforcing seams (18, 19) running in the axial plane of the inner connecting parts (12).

4. Container portions for performing the process of claim 1, characterized in that the facing walls of connecting parts (12, 13) are constructed in axially symmetrical manner prioi to compression.

5. Container portions for performing the process of claim 1, characterized in that prior to compression the facing walls of connecting parts (12, 13) starting from the container portion edge (7, 10) are initially cylindrical and are then constructed with a tapering, domed, conical or truncated cone-shaped base (21).

6. Container portions with connecting parts connected in accordance with the process of claim 1, characterized in that the bases (21) of connecting parts (12, 13) are pressed on to the part of the plastic foil from which they project.

7. Container with two container portions (2, 3) interconnected in hinge-like manner and having in their marginal areas (7, 10) facing the hinge-like connections handle cutouts (14, 15) and which are interconnected by means of press fastener-like connections in accordance with the process of claim 1, characterized in that one container portion has a flap (20) resulting from the formation of the handle cutout (14) and hinged to the lower edge of the handle cutout (14) and which is folded over the lower edge of the handle cutout (15) of the other container portion (3) for protecting the hand.

## Revendications

1. Procédé de liaison de parties (2, 3) de récipient constituées de feuilles de matière sythétique, au moyen d'organes de liaison coopérants (12, 13) formés le long des bords, élaborés à la manière de boutonspression et dont l'un peut pénétrer dans l'autre, caractérisé en ce que les organes de liaison (12, 13), après pénétration par pression axiale, restent déformés dans le sens de l'élargissement de l'organe de liaison intérieur (12).

2. Parties de récipient pour la mise en oeuvre du procédé de la revendication 1, caractérisées en ce que les organes de liaison intérieurs (12) comportent, pour leur déformabilité dans la zone de leur extremités pénétrantes des sections d'élargissement, bordures (18, 19), ondulations ou différences de résistance de paroi.

3. Parties de récipient selon la revendication 2, caractérisées en ce que les sections d'élargissement sont élaborées sous la forme de bordures (18, 19) dirigées vers l'intérieur et s'étendant dans le plan axial des organes de liaison intérieurs (12).

4. Parties de récipient pour la mise en oeuvre du procédé de la revendication 1, caractérisées en ce que les parois affectées l'une à l'autre des organes de liaison (12, 13) sont symétriques en rotation avant leur pressage commun.

5. Parties de récipient pour la mise en oeuvre du procédé de la revendication 1, caractérisées en ce que les parois affectées l'une à l'autre des organes de liaison (12, 13) sont, avant leur pressage commun, d'abord cylindriques à partir du bord (7, 10) du récipient, et ensuite continuées par un fond (21) se rétrécissant, ou arqué, ou en forme de cône ou de tronc de cône.

6. Parties de récipient avec organes de liaison qui sont reliées selon le procédé de la revendication 1, characterisées en ce que les fonds (21) des organes de liaison (12, 13) sont enfoncés sur la partie de la feuille de matière synthétique à partir de laquelle ils font saillie.

7. Récipient en deux parties (2, 3) qui sont reliées l'une à l'autre de façon articulée et comportent des découpes de préhension (14, 15) dans les zones des bords (7, 10) opposées aux liaisons d'articulation, et qui sont reliées l'une à l'autre par des liaisons du genre boutons-pression, selon le procédé de la revendication 1, caractérisé en ce que l'une (2) des parties du récipient comprend une languette (20) articulée au bord inférieur d'une (14) des découpes de préhension et provenant de l'élaboration de cette même découpe (14), cette languette étant repliée par dessus l'arête inférieur de la découpe de préhension (15) de l'autre (3) partie de récipient pour constituer une garde pour la main.
